# EUROPÄISCHE PATENTSCHRIFT

(11) **EP 4 000 437 B1**
(45) Veröffentlichungstag und Bekanntmachung des Hinweises auf die Patenterteilung: **14.08.2024**
(21) Anmeldenummer: 21206728.4
(22) Anmeldetag: 05.11.2021
(51) Int. Cl.: A41D 13/11

(54) **MUND-NASEN-SCHUTZMASKE**
PROTECTIVE MASK FOR MOUTH AND NOSE
MASQUE DE PROTECTION POUR LA BOUCHE ET LE NEZ

(30) Priorität: 11.11.2020 AT 509762020
(43) Veröffentlichungstag der Anmeldung: 25.05.2022
(73) Patentinhaber: Mocom Communication Systeme Handels Gesellschaft m.b.H., 3100 St. Pölten (AT)
(72) Erfinder: Thornton, Walter, 3100 St. Pölten (AT)
(74) Vertreter: Speringer, Markus

(56) Entgegenhaltungen:
- WO-A1-2016/090067
- CN-A- 111 557 495
- FR-A1- 2 332 744
- US-A1- 2016 016 021

## Beschreibung

### Technisches Gebiet

Die Erfindung betrifft eine Mund-Nasen-Schutzmaske umfassend einen den Mund-Nasenbereich eines Trägers abdeckenden Hauptabschnitt, beispielsweise aus einem ein oder mehrlagigen Vlies oder Stoff, und Halteabschnitte zur Befestigung des Hauptabschnittes am Kopf eines Trägers, beispielsweise in Form von Schlaufen oder Bändern, welche seitlich mit dem Hauptabschnitt verbunden sind.

### Stand der Technik

Mund-Nasen-Schutzmasken wurden in der Vergangenheit zumeist nur von professionellem Personal im medizinischen oder kosmetischen Bereich getragen und daher auch vorwiegend korrekt angelegt. Im Rahmen der Pandemiebekämpfung wurde der Einsatz von einfachen Mund-Nasen-Schutzmasken in vielen Ländern für einen großen Teil der Bevölkerung vorgeschrieben. In der Praxis wird dabei oft beobachtet, dass die Mund-Nasen-Schutzmasken von vielen Trägern falsch angewendet werden, sodass lediglich der Mund abgedeckt wird, während die Nase über den oberen Rand des Mund-Nasen-Schutzes ragt. Das korrekte Tragen wird von vielen Menschen als unangenehm empfunden, weshalb die falsche Tragweise durchaus häufig anzutreffen ist. Damit geht aber jeglicher Effekt des Mund-Nasen-Schutzes als Maßnahme zur Pandemieeindämmung verloren, weshalb es abseits von Kontrollmaßnahmen wünschenswert wäre, eine technische Lösung für dieses Problem zu finden.

Das Dokument CN 111 557 495 A offenbart eine Mund-Nasen-Schutzmaske nach dem Oberbegriff des Anspruchs 1.

### Kurzbeschreibung der Erfindung

Ziel der vorliegenden Erfindung ist es somit, eine Mund-Nasen-Schutzmaske derart zu verbessern, dass die oben beschriebene falsche Tragweise als unangenehmer empfunden wird als die korrekte Tragweise, wodurch statistisch gesehen eine "automatische" Verhaltenskorrektur bei einer Mehrheit der Träger eintritt, wodurch die Effizienz des Mund-Nasen-Schutzes als Maßnahme in der Pandemiebekämpfung erhöht und etwaiges Kontrollpersonal entlastet werden kann.

Diese Aufgabe wird erfindungsgemäß dadurch gelöst, dass an der im getragenen Zustand oben liegenden Kante des Hauptabschnitts zumindest ein mittiger nach oben ragender Vorsprung vorgesehen ist, welcher bei korrekter Tragweise parallel zum Nasenrücken des Trägers verläuft, und welcher bei nicht korrekter Tragweise mit seiner Spitze unterhalb der Nase am Nasensteg oder im Bereich der Nasenlöcher anliegt, wodurch eine falsche Tragweise vom Träger unmittelbar als unangenehm empfunden wird. Dieser Vorsprung kann auf vielfältige Weise und ohne wesentliche Erhöhung der Produktionskosten der Schutzmasken realisiert werden. Bei korrekt getragener Schutzmaske ist der Vorsprung für den Träger nicht spürbar, da er sich längs des Nasenrückens erstreckt und parallel an diesem anliegt. Wenn jedoch die Maske unterhalb der Nase getragen wird und lediglich den Mundbereich abdeckt, so stößt die Spitze des Vorsprungs, bzw. stoßen die Spitzen mehrerer Vorsprünge an der Nasenscheidewand oder in den Nasenlöchern an. Da dieser Bereich sehr empfindlich ist, wird dies vom Träger als unangenehm bzw. sogar stark störend empfunden, weshalb er erinnert wird, die korrekte Tragweise wiederherzustellen.

Erfindungsgemäß ist es vorgesehen, dass der Vorsprung als ein längsgestrecktes Stäbchen beispielsweise aus Karton, Kunststoff oder aus einem ummantelten Draht, ausgebildet ist, und dass der Vorsprung damit weniger flexibel ausgebildet ist als der Großteil des Hauptabschnitts. Dies stellt eine sehr einfache Variante dar, bei welcher ein kurzes Stäbchen mittig am oberen Rand als Vorsprung angebracht sein kann. Da viele der Einweg Mund-Nasen-Schutzmasken im oberen Rand des Hauptabschnitts einen Drahtbügel zur Anformung an den Nasenrücken aufweisen, kann das Stäbchen auch mit diesem Bügel verbunden sein, um eine Lagefixierung des Stäbchens in der gewünschten Längserstreckung zu erreichen. Es ist auch möglich, dass das Stäbchen leicht bogenförmig zum Nasenrücken hin gebogen ist. Dadurch erfüllt es bei korrekter Tragweise der Schutzmaske den zusätzlichen Nutzen, dass es ein Herabrutschen des Hauptabschnitts über die Nasenspitze verhindert.

Bei einer alternativen Ausführungsform, die zur Erfindung nicht gehört, ist es vorgesehen, dass mehrere Vorsprünge vorgesehen sind, welche beispielsweise in Form eines gezackten Rands zumindest im mittigen Bereich der oben liegenden Kante vorgesehen sind, wobei der gezackte Rand direkt aus dem Material des Hauptabschnitts ausgeformt ist oder als separates Teil aus beispielsweise Karton oder Kunststoff an der oben liegenden Kante des Hauptabschnitts befestigt ist. Diese Variante kann besonders kostengünstig hergestellt werden, da ein zackiger Rand sehr einfach direkt aus dem Material des Hauptabschnitts herausgeformt werden kann. Durch die Zacken entstehen mehrere Vorsprünge mit Spitzen, welche den gewünschten Zweck erfüllen, selbst wenn kein separates härteres Material für die Ausbildung der Vorsprünge verwendet wird.

Es ist ferner ein bevorzugtes Merkmal, dass zusätzlich an der im getragenen Zustand unten liegenden Kante des Hauptabschnitts zumindest ein mittiger nach unten ragender Vorsprung vorgesehen ist, wodurch auch bei einem Umdrehen der Schutzmaske eine korrekte Tragweise sichergestellt ist. Wenn die Vorsprünge an beiden Kanten oben und unten am Hauptabschnitt angeordnet sind, dann ist die Maske im Wesentlichen symmetrisch aufgebaut und es wird bei jeder möglichen Ausrichtung ein Tragen unterhalb der Nase verhindert.

Schließlich ist es ein weiteres bevorzugtes Merkmal, dass der Vorsprung mit einem Identifikationsmittel, beispielsweise mit einer Farbmarkierung, einem Barcode oder mit einem RFID-Chip ausgestattet ist. Durch das Vorsehen eines Identifikationsmittels ist es möglich, beispielsweise bei Veranstaltungen oder in anderen Bereichen, wie den öffentlichen Verkehrsmitteln, sicherzustellen, dass nur diese Art Maske getragen wird. Die Erhebung kann dabei durch automatische Kamerasysteme erfolgen, welche lediglich den Träger und das Identifikationsmittel registrieren. Dadurch wird Kontrollpersonal entlastet. Durch das Identifikationsmittel wird sichergestellt, dass alle Personen die korrekte Art Maske tragen. Durch die Ausgestaltung der Maske wird sichergestellt, dass die Masken korrekt getragen werden. Dadurch kann das Ausmaß der falsch getragenen Masken in Bereichen mit hoher Personenfrequenz automatisch deutlich gesenkt werden.

### Kurze Beschreibung der Zeichnungsfiguren

Die Erfindung wird nun in größerem Detail anhand von Ausführungsbeispielen sowie mit Hilfe der beiliegenden Figuren beschrieben. Dabei zeigen
Fig. 1 eine schematische Ansicht einer ersten möglichen Ausführungsform der Erfindung und
Fig. 2 eine schematische Ansicht einer zweiten möglichen Ausführungsform der Erfindung.

### Beschreibung der Ausführungsarten

In Fig. 1 ist schematisch eine erfindungsgemäße Mund-Nasen-Schutzmaske dargestellt. Diese kann beispielsweise als Einwegmaske mit einem Hauptabschnitt 1 zum Bedecken des Mund-Nasen-Bereichs des Trägers gefertigt sein. Seitlich am Hauptabschnitt 1 sind Halteabschnitte 2, hier in Form von Schlaufen, vorgesehen.

An der oben liegenden Kante 3 ist mittig am Haubtabschnitt 1 ein nach oben ragender Vorsprung 4, hier in Form eines Stäbchens angeordnet. Dieses Stäbchen kann entweder mit einem Farbcode, einem Barcode oder mit einem RFID-Chip oder dergleichen ausgestattet sein, wodurch eine automatische Erfassung der Maske am Träger ermöglicht wird. Durch den Vorsprung 4 wird effektiv eine falsche Tragweise unterhalb der Nase vermieden, da in diesem Fall das Stäbchen permanent für den Träger störend wäre. Bei korrekter Tragweise ist der Vorsprung 4 jedoch nicht zu spüren und aufgrund seiner Lage entlang des Nasenrückens auch nicht im Sichtfeld des Trägers.

In Fig. 2 ist eine alternative Ausführungsform einer erfindungsgemäßen Mund-Nasen-Schutzmaske dargestellt. Hier sind mehrere Vorsprünge 4 in Form eines gezackt ausgebildeten Abschnitts an der oben liegenden Kante 3 vorgesehen. Dieser gezackte Abschnitt ist ebenfalls an der unten liegenden Kante 5 vorgesehen, wodurch auch nach unten ragende Vorsprünge 6 ausgebildet werden. Diese Maske kann in keiner Orientierung falsch getragen werden. Diese Variante erlaubt auch bei Einwegmasken eine einfache Verpackung und eine günstige Herstellung. Der gezackte Abschnitt kann entweder direkt aus dem Material des Hauptabschnitts 1 herausgebildet sein, oder als separater Streifen aus einem Material mit erhöhter Steifigkeit an der oben liegenden Kante 3 bzw. an der unten liegenden Kante 5 angeordnet sein.

## Patentansprüche

1. Mund-Nasen-Schutzmaske umfassend einen den Mund-Nasenbereich eines Trägers abdeckenden Hauptabschnitt (1), beispielsweise aus einem ein oder mehrlagigen Vlies oder Stoff, und Halteabschnitte (2) zur Befestigung des Hauptabschnittes (1) am Kopf eines Trägers beispielsweise in Form von Schlaufen oder Bändern, welche seitlich mit dem Hauptabschnitt verbunden sind, wobei an der im getragenen Zustand oben liegenden Kante (3) des Hauptabschnitts (1) zumindest ein mittiger nach oben ragender Vorsprung (4) vorgesehen ist, welcher bei korrekter Tragweise parallel zum Nasenrücken des Trägers verläuft, und welcher bei nicht korrekter Tragweise mit seiner Spitze unterhalb der Nase am Nasensteg oder im Bereich der Nasenlöcher anliegt, wodurch eine falsche Tragweise vom Träger unmittelbar als unangenehm empfunden wird, **dadurch gekennzeichnet, dass** der Vorsprung (4) als ein längsgestrecktes Stäbchen beispielsweise aus Karton, Kunststoff oder aus einem ummantelten Draht ausgebildet ist, und dass der Vorsprung (4) damit weniger flexibel ausgebildet ist als der Großteil des Hauptabschnitts (1).

2. Mund-Nasen-Schutzmaske nach Anspruch 1, **dadurch gekennzeichnet, dass** zusätzlich an der im getragenen Zustand unten liegenden Kante (5) des Hauptabschnitts (1) zumindest ein mittiger nach unten ragender Vorsprung vorgesehen ist, wodurch auch bei einem Umdrehen der Schutzmaske eine korrekte Tragweise sichergestellt ist.

3. Mund-Nasen-Schutzmaske nach Anspruch 1 oder 2, **dadurch gekennzeichnet, dass** der Vorsprung (4) mit einem Identifikationsmittel, beispielsweise mit einer Farbmarkierung, einem Barcode oder mit einem RFID-Chip ausgestattet ist.

## Claims

1. A mouth and nose protection mask comprising a main section (1) covering the mouth-nose region of a wearer, for example made of a single or multilayer fleece or fabric, and retaining sections (2) for fastening the main section (1) to the head of a wearer, for example in the form of loops or ribbons which are connected laterally to the main section, wherein at least one central upwardly extending projection (4) is provided at the edge (3) of the main section (1) which lies on the top when worn, which, when worn correctly, extends in parallel to the bridge of the wearer's nose, and which, when not worn correctly, rests with its tip below the nose at the nasal septum or in the region of the nostrils, as a result of which incorrect wearing is immediately perceived as unpleasant by the wearer, **characterised in that** the projection (4) is formed as a longitudinally elongated small stick, for example made of cardboard, plastic or an encased wire, and **in that** the projection (4) is thus formed less flexible than the majority of the main section (1).

2. The mouth and nose protection mask according to claim 1, **characterised in that,** in addition, at least one central downwardly extending projection is provided at the edge (5) of the main section (1) which, when worn, lies at the bottom, whereby a correct way of wearing is ensured even when the protection mask is turned.

3. The mouth and nose protection mask according to claim 1 or 2, **characterised in that** the projection (4) is equipped with an identification means, for example a colour marking, a barcode or with an RFID chip.

## Revendications

1. Masque protecteur de la bouche et du nez, comprenant une partie principale (1) qui couvre la zone autour de la bouche et du nez d'un porteur et qui est constituée, par exemple, d'un non-tissé ou d'une matière textile mono- ou multicouche et des parties de maintien (2) qui sont destinées à fixer la partie principale (1) sur la tête d'un porteur et qui sont réalisées, par exemple, sous forme de boucles ou des rubans lesquels sont reliés latéralement à la partie principale, le bord (3) de la partie principale (1) qui, à l'état porté, se trouve en position supérieure étant doté d'au moins une saillie (4) centrale s'étendant vers le haut, cette dernière ayant une orientation parallèle au dos du nez de porteur en cas de port correct alors qu'en cas de port incorrect, sa pointe se situerait en-dessous du nez, heurtant ainsi la columelle ou les alentours des narines ce qui rendrait un port erroné directement inconfortable pour le porteur, **caractérisé en ce que** la saillie (4) est réalisée sous forme d'une tige s'étendant longitudinalement qui est réalisée, par exemple, en carton, en matière plastique ou en fil métallique pourvu d'une gaine, et que la saillie (4) est ainsi moins flexible que la majorité de la partie principale (1).

2. Masque protecteur de la bouche et du nez selon la revendication 1, **caractérisé en ce qu'**en outre, le bord (5) de la partie principale (1) qui, à l'état porté, se trouve en position inférieure est doté d'au moins une saillie centrale s'étendant vers le bas, pour ainsi garantir un port correct même si ledit masque protecteur venait à être retourné.

3. Masque protecteur de la bouche et du nez selon les revendications 1 ou 2, **caractérisé en ce que** la saillie (4) est pourvue d'un moyen d'identification, s'agissant par exemple d'un marquage en couleur, d'un code-barres ou d'une puce RFID.
